# EUROPÄISCHE PATENTSCHRIFT

(11) **EP 0 359 081 B1**
(45) Veröffentlichungstag und Bekanntmachung des Hinweises auf die Patenterteilung: **30.11.1994**
(21) Anmeldenummer: 89116266.1
(22) Anmeldetag: 02.09.1989
(51) Int. Cl.: A43B 5/02

(54) **Sportschuh**
Sports shoe
Chaussure de sport

(30) Priorität: 14.09.1988 DE 3831599
(43) Veröffentlichungstag der Anmeldung: 21.03.1990
(73) Patentinhaber: Hermstedt, Eckhard, Dr., D-49624 Löningen (DE)
(72) Erfinder: Hermstedt, Eckhard, Dr., D-49624 Löningen (DE)
(74) Vertreter: Thömen, Uwe, Dipl.-Ing.

(56) Entgegenhaltungen:
- DE-A- 3 925 288
- DE-U- 910 395
- DE-U- 8 700 439

## Beschreibung

Die Erfindung betrifft einen Sportschuh nach dem Oberbegriff des Anspruchs 1.

Bei Ballspielen, insbesondere Fußballspielen besteht die Kunst der Treffsicherheit darin, den auf den Ball ausgeübten Impuls so zu plazieren, daß seine Richtung durch den Schwerpunkt hindurch verläuft. Übliche Sportschuhe, die in ihrer oberen Fläche der Anatomie des menschlichen Fußes folgen, bieten beim Schuß nur eine kleinflächige, mehr punktförmige oder mehr linienförmige Berührung mit dem Ball. Beim Schuß wird in Abhängigkeit von der Stärke des Impulses und der Berührungsfläche der luftgefüllte Ball im Treffbereich verformt und damit die Berührungsfläche etwas vergrößert. Wird nun der Fuß mit dem Sportschuh beim Auftreffen auf den Ball nur wenige Milimeter seitlich einer Geraden durch den Schwerpunkt plaziert, so verfehlt der Ball die durch die Fußbewegung vorgegebene Richtung.

Während bei ruhendem Ball der richtige Auftreffpunkt noch verhältnismäßig präzise getroffen werden kann, haben selbst Profispieler Schwierigkeiten, einen Ball aus der Bewegung richtig zu plazieren. Abgesehen von Freistößen und Strafstößen, bei denen der Ball ruht, ist der Ball in den übrigen Spielphasen in Bewegung, wobei er entweder über den Boden rollt oder mit mehr oder weniger Drall durch die Luft fliegt.

Es ist deshalb keine Seltenheit, wenn bei gleich starken Manschaften Spiele ohne Tore unentschieden oder nur mit einer geringen Anzahl von Toren enden. Für die Zuschauer sind aber torreiche Spiele besonders reizvoll und die Erwartung, daß künftig torreichere Fußballspiele ausgetragen werden könnten, würde mehr Zuschauer in die Stadien locken und damit auch den Vereinen bessere wirtschaftliche Grundlagen bieten. Außerdem wären die Medien stärker interessiert, so daß mehr Einnahmen aus den Übertragungsrechten zu erwarten sind.

Der Erfindung liegt die Aufgabe zugrunde, einen Sportschuh insbesondere Fußballschuh dahingehend zu verbessern, daß beim Schuß die Treffsicherheit des Balles wesentlich erhöht wird.

Diese Aufgabe wird bei einem Sportschuh nach dem Oberbegriff des Anspruchs 1 durch die im kennzeichnenden Teil angegebenen Merkmale gelöst.

Die Erfindung geht von der Überlegung aus, daß die Treffgenauigkeit eines Balles erhöht werden kann, wenn a) eine größere Berührungsfläche beim Schuß vorhanden ist, und b) dem Ball beim Abschuß eine Führung erteilt wird. Da diese Führung bei der üblichen, entsprechend der Anantomie des menschlichen Fußes ausgebildeten Oberfläche nicht gegeben ist, sorgt schon eine weniger konvex ausgebildete aber noch mehr eine plan ausgebildete und erst recht eine konkave Ausgestaltung für die größere Trefffläche bzw. die sichere Führung. Dabei wird der Ball nunmehr durch wenigstens zwei Berührungskanten getroffen, woraufhin sich ein resultierender Impuls einstellt, der zwischen diesen beiden Berührungskanten liegt und damit genau in Bewegungsrichtung des Fußes. Eine seitliche Abweichung vom Ziel wird also entscheidend verringert.

Bei der Erfindung sind auf beiden Seiten des Spanns Erhebungen angeordnet, die sich über die Länge des Spanns erstrecken.

Somit ist es möglich, die konkave Wölbung des Obermaterials konstruktiv sehr einfach und präzise auszugestalten, damit reproduzierbare Abmessungen erreicht werden. Die Erhebungen steigen im Querschnitt zu beiden Seiten des Spanns an und wölben sich danach in Richtung der Seiten des Schuhs ab und gehen in diesen über.

Dadurch unterscheidet sich die äußere Form des erfindungsgemäßen Sportschuhs nur wenig von der konventionellen Form, so daß die Beweglichkeit des Fußes und der Tragkomfort dank einer nur unmerklichen Gewichtserhöhung erhalten bleibt.

In der deutschen Patentschrift DE-C-910 395 ist bereits ein Schußverstärker für Fußballschuhe beschrieben. Der bekannte Schußverstärker wird im Fußspann als keilförmige Spannauflage aus hartem Material im Schuh angebracht. Dadurch soll bei Spannschüssen eine flachere Flugbahn des Fußballes erzielt werden. Die bekannte keilförmige Spannauflage ist so ausgebildet, daß ihre Dicke in der Richtung der Schuhspitze allmählich und in der anderen Richtung steil abfällt.

Die Erfindung befaßt sich jedoch nicht damit, eine solche keilförmige Spannauflage an den Fußballschuh anzubringen. Vielmehr wird bei der Erfindung die Einhüllende des Obermaterials im Bereich des Spanns von der gerundeten Spannform abweichend eben als plane Fläche oder konkav ausgebildet, wobei auf beiden Seiten des Spanns Erhebungen angeordnet sind, die sich über die Länge des Spanns erstrecken.

Demgegenüber besitzt der bekannte Fußballschuh nur eine Erhebung, während bei der Erfindung zwei Erhebungen auf beiden Seiten des Spanns vorgesehen sind. In weiterer Abweichung vom Stand der Technik ist der erfindungsgemäße Fußballschuh als integrale Einheit ausgebildet, während bei dem bekannten Fußballschuh der Schußverstärker ein nachträglich anzubringendes Teil darstellt. Schließlich ist es auch nicht Sinn und Zweck der Erfindung, eine flachere Flugbahn des Fußballes zu erzielen. Vielmehr befaßt sich die Erfindung damit, die Treffsicherheit des Balles beim Schuß wesentlich zu erhöhen.

Durch das deutsche Gebrauchsmuster DE-U-8 700 439 ist ferner ein Fußballschuh bekannt. Ausgangspunkt bei diesem Stand der Technik ist ein formsteifer Aufsatz, der nachträglich an dem Fußballschuh angebracht und an diesem befestigt wird.

Wegen der formsteifen Ausbildung des Aufsatzes besteht der Nachteil, daß der Fußballschuh in der Spannpartie, die zur Gewährleistung des natürlichen Abrollvorganges beim Gehen oder Laufen biegsam sein soll, eine Versteifung erfährt. Um diesem Nachteil zu begegnen, ist bei dem bekannten Fußballschuh eine besondere Art der Befestigung des formsteifen Aufsatzes mit dem Fußballschuh vorgeschlagen, nämlich in der Weise, daß der formsteife Aufsatz relativ zum Schaft in dessen Längsrichtung noch eine gewisse Verschiebung ausführen kann.

Die Erfindung befaßt sich demgegenüber jedoch nicht mit der nachträglichen Befestigung eines Aufsatzes, und der bekannte Fußballschuh ist daher auch anders als bei der Erfindung ausgestaltet. Insbesondere besitzt der bekannte Fußballschuh keine Erhebungen auf beiden Seiten des Spanns, die sich über die Länge des Spanns erstrecken.

Eine vorteilhafte Weiterbildung der Erfindung sieht vor, daß die auf der Außenseite des Schuhs befindliche Erhebung großer als die auf der Innenseite befindliche Erhebung ist. Dieses Merkmal verbessert die Führungseigenschaften des Schuhs, wenn mit dem Schuh bzw. mit dem Fußball Flanken geschlagen werden.

Diese können leichter und genauer erfolgen, weil der Ball beim Schuß nicht mehr so leicht über den Spann rutschen kann.

Eine weitere Ausgestaltung sieht vor, daß die Erhebungen steiler als die Spannlinie ansteigen. Hierdurch wird erreicht, daß beim Spannschuß der Ball flacher gehalten wird, so daß mehr Schüsse auf und in das Tor gelangen, als über das Tor, wie es bisher häufig zu beobachten ist.

Gemäß einer Fortbildung ist die Einhüllende des Obermaterials auch im Bereich der Ferse konkav oder zumindest plan über die gesamte Breite der Ferse ausgebildet.

Dadurch ergibt sich die gleiche vorteilhafte Führung bzw. vergrößerte Trefffläche, wie sie durch die Ausgestaltung im Spannbereich erzielt wird beim Treten des Balles mit der Ferse. Dadurch wird der bisher sehr seltene Fall, daß der Tore mit der Ferse erzielt werden, sehr viel wahrscheinlicher.

Auch bei dieser Ausgestaltung ist vorgesehen, daß auf beiden Seiten der Fersenlinie geradlinige und nicht gewölbte, also sich etwa senkrecht erstreckende Erhebungen angeordnet sind, die sich über die Länge der Ferse erstrecken.

Hierdurch ergeben sich die gleichen Vorteile bei der konstruktiven Ausgestaltung des Schuhs, wie sie im Zusammenhang mit den Erhebungen des Spanns erläutert wurden.

Eine vorteilhafte Ausgestaltung sieht vor, daß der Radius eines durch die Ristkanten der Erhebungen und durch die Spannlinie bzw. Fersenlinie verlaufenden Kreisbogens kleiner oder gleich groß wie der Radius eines Fußballs ist. Hierdurch wird sichergestellt, daß mit den erfindungsgemäßen Maßnahmen auch tatsächlich eine Führung durch zwei Berührungsflächen erzielt wird. Durch den kleineren Radius wird zwangsläufig eine Berührung des Balls an der Spannlinie bzw. der Fersenlinie verringert und die Führung weitgehend nur von den Ristkanten der Erhebungen übernommen.

Gemäß einer alternativen Ausgestaltung können die Erhebungen mit horizontalen und/oder vertikalen Einschnitten versehen oder als Anordnung von Noppen ausgebildet sein.

Durch diese Maßnahme läßt sich die Nachgiebigkeit des Sportschuhs verbessern, so daß die Beweglichkeit des Fußes beim Abrollen während des Laufens erhalten bleibt, wenn auch das Abrollen im wesentlichen nur im vorderen Schuhbereich erfolgt. Gleichzeitig tritt eine Gewichtseinsparung ein. Die verbleibende Berührungsfläche reicht dabei aus, um den Ball im Zeitpunkt des Schußes für eine entscheidend kurze Zeit durch den Sportschuh zu führen.

Eine zweckmäßigen Ausgestaltung sieht vor, daß die Ristkanten der Erhebungen gerundet sind.

Hierdurch wird sichergestellt, daß die erfindungsgemäßen Maßnahmen in keinem Fall die Verletzungsgefahr erhöhen, wenn ein Spieler in der Hektik des Spiels mit dem Sportschuh am Körper getroffen wird.

Vorzugsweise umfassen die Erhebungen dämpfungsarmes Material, Z.B. Polyuretan oder Hartgummi.

Diese Eigenschaften sorgen dafür, daß der vom Fuß des Spielers auf den Ball gerichtete Impuls optimal übertragen wird und somit eine hohe Ballgeschwindigkeit und Schußweite erzielt werden kann.

Bei einer praktischen Ausgestaltung sind die Erhebungen als Taschen ausgebildet, in die vorzugsweise auswechselbare Kerne einsteckbar sind. Dabei bestehen die Mantelhülsen der Taschen aus dem gleichen Material wie das übrige Obermaterial der Sportschuhe, für das vorzugsweise Leder verwendet wird.

Hierdurch kann bei Materialermüdung oder Verhärtung ein Austausch erfolgen, ohne daß der ganze Schuh dadurch unbrauchbar wird. Außerdem lassen sich die elastischen Eigenschaften durch unterschiedliche Kerne einstellen, was z.B. zur Einhaltung unterschiedlicher Richtlinien bei den Sportvereinigungen erforderlich sein kann.

Bei einer möglichen Ausgestaltung sind die Mantelhülsen integral im Obermaterial der Schuhe ausgebildet.

Diese Ausgestaltung kann herstellungstechnisch Vorteile haben, wenn die Schuhe maschinell aus wenigen Einzelteilen gefertigt werden. Außerdem besteht nicht die Gefahr, daß sich die Erhebungen durch die Beanspruchungen während des Spiels ablösen und abfallen können.

Bei einer anderen Alternative sind die Mantelhülsen auf das Obermaterial der Schuhe aufgenäht.

Diese Ausgestaltung ermöglicht es, die Schuhe in konventioneller Weise zu fertigen, so daß vorhandene Maschinen weiter benutzt werden können, und die Erhebungen gesondert anzubringen. Außerdem besteht dann die Möglichkeit, bei Verschleiß der Mantelhülsen diese gesondert vom übrigen Obermaterial der Schuhe zu erneuern.

Bei einer weiteren Ausgestaltung des erfindungsgemäßen Sportschuhs ist vorgesehen, daß die Schnürung im Spannbereich innerhalb der Erhebungen angeordnet ist.

Bei dieser Ausgestaltung läßt sich der Schuh in konventioneller einfacher Weise zuschnüren, ohne daß beim Verschnüren die Erhebungen störend hervortreten.

Eine andere Ausgestaltung sieht vor, daß die Schnürung im Spannbereich außerhalb, Z.B. beidseitig der Erhebungen oder innerhalb und außerhalb der Erhebungen angeordnet ist, wobei ferner die Möglichkeit besteht, daß die Schnürung durch Einschnitte der Erhebungen oder zwischen den Noppen verläuft. Durch die Anordnung beidseitig und außerhalb der Schnürung wird der Spannbereich je nach individueller Fußhaltung durch unterschiedlich stramme Schnürung von innen bzw. außen seitlich veränderbar.

Bei dieser Ausgestaltung kann die Schnürung für den Spieler zwar gewöhnungsbedürftig sein, dafür wird aber der Bereich der Erhebungen oder Noppen von der Schnürung besser zusammengehalten, so daß die Formstabilität der Erhebungen auch bei kräftigen Schüssen erhalten bleibt.

Weiterbildungen und vorteilhafte Ausgestaltungen der Erfindung ergeben sich aus den Ansprüchen, der Beschreibung und der Zeichnung, die ein Ausführungsbeispiel veranschaulicht.
- Fig. 1: eine perspektivische Ansicht eines Fußballschuhs nach der Erfindung,
- Fig. 2: einen Schnitt durch den Fußballschuh gemäß Fig. 1 entlang der Schnittlinie AA, und
- Fig. 3: als Detail eine der Erhebungen in der mit Einschnitten versehenen Ausgestaltung.

Bei dem in Fig. 1 dargestellten Sportschuh handelt es sich um den am rechten Fuß zu tragenden Schuh. Er besteht in an sich bekannter Weise aus einer Sohle 42, die mit Noppen 44 versehen ist und aus Obermaterial 10. Auf dem Obermaterial 10 sind im Bereich des Spanns 12 sowie im Bereich der Ferse 26 Erhebungen 14 und 16 sowie 28 und 30 ausgebildet.

Die Einhüllende dieser Erhebungen 14 und 16 sowie 28 und 30 stellt eine konkave Wölbung dar. Dabei erstreckt sich die Wölbung über die Länge des Spanns 12 bzw. über die Länge der Ferse 26 nach Art einer Hohlkehle oder als plane Fläche.

Die Erhebungen 14 und 16 steigen vom Bereich des Spanns 12 zunächst an und knicken dann in Richtung der Seiten 22 und 24 ab, bis sie in diese übergehen. Wie unter zusätzlicher Betrachtung von Fig. 2 erkennbar, ist die auf der Außenseite 22 des Schuhs befindliche Erhebung 14 höher als die auf der Innenseite 24 befindliche Erhebung 16. Durch diese Ausgestaltung wird erreicht, daß die Plazierung von Flanken leichter und genauer erfolgen kann, da der Ball nicht mehr so leicht über den Spann zur Außenseite des Schuhs rutschen kann.

Durch Vergleich der gestrichelt gezeichneten Spannlinie 13 und der ebenfalls gestrichelt gezeichneten Linien entlang der Ristkanten 18 und 20 der Erhebungen 14 und 16 wird deutlich, daß die Erhebungen 14 und 16 steiler als die Spannlinie 13 ansteigen. Dadurch gelingt es dem Spieler, den Ball flacher zu halten. Er wird beim Schuß nicht mehr so leicht unter seinem Schwerpunkt getroffen, so daß Hochschüsse weitgehend vermieden werden. Dagegen fällt es dem Spieler leichter, den Ball beim Torschuß über den Torwart zu heben und dabei gezielt ins Tor zu treffen.

Bei der dargestellten Ausführungsform sind die Erhebungen 14 und 16 auf das Obermaterial 10 der Schuhe aufgenäht. Es ist auch möglich, sie integral mit dem Obermaterial 10 der Schuhe zu formen. Die Schnürung 38 der Schuhe befindet sich im Spannbereich 12 innerhalb der Erhebungen 14 und 16. Dadurch ist die Handhabung der Schnürung beim An- und Ausziehen für den Spieler leichter und erfordert keine Umgewöhnung gegenüber konventionellen Sportschuhen.

Hinsichtlich weiterer Merkmale der Erhebungen 14 und 16 wird auf Fig. 2 Bezug genommen, die einen Schnitt durch den Sportschuh entlang der Schnittlinie AA zeigt. Wie vom konventionallen Schuh bekannt, sind die Sohle 42, das Obermaterial 10, eine Lasche 40 sowie die Schnürung 38 dargestellt. Die Erhebungen 14 und 16 sind als Taschen ausgebildet und bestehen aus Mantelhülsen 36, in denen sich Kerne 34 befinden. Vorzugsweise sind die Kerne 34 auswechselbar.

Als Material für die Mantelhülsen 36 dient vorzugsweise das gleiche Material, das auch als Obermaterial verwendet wird. Es handelt sich hierbei um Leder. Als Material für die Kerne 34 wird dämpfungsarmes Material, vorzugsweise Polyuretan oder Hartgummi verwendet. Dieses sorgt dafür, daß der vom Fuß ausgeübte Impuls weitgehend verlustlos auf den getretenen Ball übergeht.

Wie die Zeichnung im Querschnitt weiter verdeutlicht, sind die Ristkanten 18 und 20 der Erhebungen 14 und 16 gerundet, so daß die Gefahr von Verletzungen anderer Spieler durch die Ausgestaltung der Erhebungen vermieden werden.

Die Hülle der Ristkanten 18 und 20 der Erhebungen 14 und 16 gegenüber der Spannlinie 13 ist so gewählt, daß der Radius eines durch die Ristkanten 18 und 20 der Erhebungen 14 und 16 sowie durch die Spannlinie 13 verlaufenden Kreisbogens kleiner oder gleich groß wie der Radius eines Fußballs.

Der Ball wird beim Schuß somit nur von den Ristkanten 18 und 20 berührt und dadurch kurzzeitig präzise geführt. Die gleicher Bemessung trifft auch auf die Ristkanten der Erhebungen 28 und 30 in Verbindung mit der Fersenlinie 27 zu. Sie ist allerdings hier nicht näher veranschaulicht.

Eine alternative Ausgestaltung der Erhebungen ist in Fig. 3 dargestellt. Hierbei weisen die Erhebungen, von denen die Erhebung 16 nur dargestellt ist, Einschnitte 32 in horizontaler Richtung auf. Es ist auch möglich, vertikale Einschnitte vorzusehen oder die Erhebung als Anordnung von Noppen auszubilden. Die Einschnitte 32 erleichtern das Nachgeben des Sportschuhs beim Abrollen und gestatten es ferner, bei Schnürung im Spannbereich außerhalb der Erhebungen die Schnürung durch die Einschnitte 32 laufen zu lassen. Dadurch werden die Erhebungen zusätzlich durch die Schnürung stabilisiert.

## Patentansprüche

1. Sportschuh, insbesondere Fußballschuh, wobei die Einhüllende des Obermaterials (10) im Bereich des Spanns (12) von der gerundeten Spannform abweichend eben als plane Fläche verläuft oder konkav gewölbt ist, und wobei Erhebungen (14, 16) im Bereich des Spanns (12) zur Erhöhung der Treffsicherheit des Balles dienen, dadurch gekennzeichnet daß die Erhebungen (14, 16) auf beiden Seiten des Spanns (12) angeordnet sind, sich über die Länge des Spanns (12) erstrecken, und im Querschnitt zu beiden Seiten des Spanns bis zu einer Ristkante (18, 20) ansteigen und danach in Richtung der Seiten (22, 24) des Schuhs abknicken und in diese übergehen.

2. Sportschuh nach Anspruch 1, dadurch gekennzeichnet, daß die auf der Außenseite (22) des Schuhs befindliche Erhebung (14) höher als die auf der Innenseite (24) befindliche Erhebung (16) ist.

3. Sportschuh nach Anspruch 2 und/oder 3, dadurch gekennzeichnet, daß die Erhebungen (14, 16) steiler als die Spannlinie (13) ansteigen.

4. Sportschuh nach einem oder mehreren der Ansprüche 1 - 3, dadurch gekennzeichnet, daß die Einhüllende des Obermaterials (10) auch im Bereich der Ferse (26) plan oder konkav ausgebildet ist.

5. Sportschuh nach Anspruch 4, dadurch gekennzeichnet, daß auf beiden Seiten der Fersenlinie (27) Erhebungen (28, 30) angeordnet sind, die sich über die Länge der Ferse (26) über die gesamte Breite der Ferse (26) erstrecken.

6. Sportschuh nach einem oder mehreren der Ansprüche 1 - 5, dadurch gekennzeichnet, daß der Radius eines durch die Ristkanten (18, 20) der Erhebungen (14, 16; 28, 30) und durch die Spannlinie (13) bzw. die Fersenlinie (27) verlaufenden Kreisbogens kleiner oder gleich groß wie der Radius eines Fußballs ist.

7. Sportschuh nach einem oder mehreren der Ansprüche 1 - 6, dadurch gekennzeichnet, daß die Erhebungen (14, 16) mit horizontalen und/oder vertikalen Einschnitten (32) versehen oder als Anordnung von Noppen ausgebildet sind.

8. Sportschuh nach einem oder mehreren der Ansprüche 1 - 7, dadurch gekennzeichnet, daß die Ristkanten (18, 20) der Erhebungen (14, 16; 28, 30) gerundet sind.

9. Sportschuh nach einem oder mehreren der Ansprüche 1 - 8, dadurch gekennzeichnet, daß die Erhebungen (14, 16; 28, 30) vorzugsweise dämpfungsarmes Material, z.B. Polyuretan oder Hartgummi umfassen.

10. Sportschuh nach einem oder mehreren der Ansprüche 1 - 9, dadurch gekennzeichnet, daß die Erhebungen (14, 16; 28, 30) als Taschen ausgebildet sind, in die vorzugsweise auswechselbare Kerne (34) einsteckbar sind, wobei die Mantelhülsen (36) der Taschen aus dem gleichen Material bestehen, wie das übrige Obermaterial (10) der Schuhe, vorzugsweise auf Leder.

11. Sportschuhe nach Anspruch 10, dadurch gekennzeichnet, daß die Mantelhülsen (36) integral im Obermaterial (10) der Schuhe ausgebildet sind.

12. Sportschuhe nach Anspruch 10, dadurch gekennzeichnet, daß die Mantelhülsen (36) auf das Obermaterial (10) der Schuhe aufgenäht sind.

13. Sportschuh nach einem oder mehreren der Ansprüche 1 - 12, dadurch gekennzeichnet, daß die Schnürung (38) im Spannbereich (12) innerhalb der Erhebungen (14, 16) angeordnet ist.

14. Sportschuh nach einem oder mehreren der Ansprüche 1 - 10, dadurch gekennzeichnet, daß die Schnürung (38) im Bereich des Spanns (12) außerhalb der Erhebungen (14, 16) oder innerhalb und außerhalb der Erhebungen (14, 16) angeordnet ist.

15. Sportschuh nach Anspruch 14, dadurch gekennzeichnet, daß die Schnürung (38) im Bereich des Spanns (12) durch die Einschnitte (32) oder zwischen den Noppen verläuft.

16. Sportschuh nach einem der vorhergehenden Ansprüche 1 - 15, dadurch gekennzeichnet, daß die Lasche der Schnürung im Spannbereich nicht über den Bereich des Spanns hinausragt und somit nicht umklappbar ist, um die Bildung einer Gleitschicht durch einen über den Spannbereich hinausragenden Teil der Lasche zu vermeiden.

## Claims

1. Sports shoe, especially football boot, wherein the contour of the upper material (10) in the region of the instep (12) extends as a plane surface or is concavely rounded as a deviation from the rounded instep form, and wherein raised zones (14, 16) in the region of the instep (12) serve for increasing the reliability of striking the ball, characterized in that the raised zones (14, 16) are disposed on both sides of the instep (12), extend over the length of the instep (12), and rise in the cross-section on either side of the instep to an instep edge (18, 20) and thereafter bend over towards the sides (22, 24) of the shoe and lead into them.

2. Sports shoe according to Claim 1, characterized in that the raised zone (14) on the outer side (22) of the shoe is higher than the raised zone (16) of the inner side (24).

3. Sports shoe according to Claim 2 and/or 3, characterized in that the raised zones (14, 16) rise more steeply than the instep line (13).

4. Sports shoe according to one or more of Claims 1 to 3, characterized in that the contour of the upper material (10) is of plane or concave form also in the region of the heel (26).

5. Sports shoe according to Claim 4, characterized in that raised zones (28, 30) are disposed on both sides of the heel line (27), which raised zones extend over the length of the heel (26) across the entire width of the heel (26).

6. Sports shoe according to one or more of Claims 1 to 5, characterized in that the radius of a circular arc extending through the instep edges (18, 20) of the raised zones (14, 16; 28, 30) and through the instep line (13) and heel line (27) respectively is smaller than or of the same size as the radius of a football.

7. Sports shoe according to one or more of Claims 1 to 6, characterized in that the raised zones (14, 16) are provided with horizontal and/or vertical notches (32) or are formed as an arrangement of humps.

8. Sports shoe according to one or more of Claims 1 to 7, characterized in that the instep edges (18, 20) of the raised zones (14, 16; 28, 30) are rounded.

9. Sports shoe according to one or more of Claims 1 to 8, characterized in that the raised zones (14, 16; 28, 30) preferably contain low-damping material, e.g. polyurethane or hard rubber.

10. Sports shoe according to one or more of Claims 1 to 9, characterized in that the raised zones (14, 16; 28, 30) are formed as pockets, into which preferably replaceable cores (34) can be inserted, the encasing sleeves (36) of the pockets being of the same material as the remainder of the upper (10) of the shoe, preferably of leather.

11. Sports shoe according to Claim 10, characterized in that the encasing sleeves (36) are formed integrally in the upper material (10) of the shoe.

12. Sports shoe according to Claim 10, characterized in that the encasing sleeves (36) are stitched onto the upper material (10) of the shoe.

13. Sports shoe according to one or more of Claims 1 to 12, characterized in that the lacing (38) in the instep region (12) is disposed within the raised zones (14, 16).

14. Sports shoe according to one or more of Claims 1 to 10, characterized in that the lacing (38) in the region of the instep (12) is disposed outside the raised zones (14, 16) or inside and outside the raised zones (14, 16).

15. Sports shoe according to Claim 14, characterized in that the lacing (38) in the region of the instep (12) passes through the notches (32) or between the humps.

16. Sports shoe according to one of the preceding Claims 1 to 15, characterized in that the tongue of the lacing in the instep region does not extend beyond the region of the instep and thus cannot be folded over, in order to avoid the formation of a low-friction layer by a portion of the tongue projecting beyond the instep region.

## Revendications

1. Chaussure de sport, en particulier chaussure de football, la partie enveloppante de la matière supérieure (10) dans la zone du cou-de-pied (12) se gauchit en s'écartant de la forme du cou-de-pied arrondie à fleur comme une surface plane ou forme une voute concave, et des élévations (14, 16) dans la zone du cou-de-pied (12) servant pour le réhaussement de la sécurité du tir de la balle, caractérisée en ce que les élévations (14, 16) sont disposées des deux côtés du cou-de-pied (12), s'étendent sur la longueur du cou-de-pied (12) et montent en transversal des deux côtés du cou-de-pied jusqu'à une arête (18, 20) et ensuite flambent dans la direction des côtés (22, 24) de la chaussure et se fondent dans ceux-ci.

2. Chaussure de sport suivant la revendication 1, caractérisée en ce que l'élévation (14) se trouvant du côté externe (22) de la chaussure est plus haute que l'élévation (16) se trouvant sur le côté interne (24).

3. Chaussure de sport suivant la revendication 1 et/ou 2, caractérisée en ce que les élévations (14, 16) montent plus raides que la ligne du cou-de-pied (13).

4. Chaussure de sport suivant une ou plusieurs des revendications 1 à 3, caractérisée en ce que la partie enveloppante de la matière supérieure (10) est, aussi dans la zone du talon (26), formée plane ou concave.

5. Chaussure de sport suivant la revendication 4, caractérisée en ce que, sur les deux côtés de la ligne de talon (27), sont disposées des élévations (28, 30) qui s'étendent sur la longueur du talon (26) sur la largeur totale du talon (26).

6. Chaussure de sport suivant une ou plusieurs des revendications 1 à 5, caractérisée en ce que le rayon d'un arc de cercle passant par les arêtes (18, 20) des élévations (14, 16; 28, 30) et par la ligne du coude-pied(13) ou respectivement la ligne de talon (27) est plus petit ou aussi grand que le rayon d'un ballon.

7. Chaussure de sport suivant une ou plusieurs des revendications 1 à 6, caractérisée en ce que les élévations (14, 16) sont pourvues d'entailles horizontales et/ou verticales (32) ou formées comme arrangement de boutons.

8. Chaussure de sport suivant une ou plusieurs des revendications 1 à 7, caractérisée en ce que les arêtes (18, 20) des élévations (14, 16, 28, 30) sont arrondies.

9. Chaussure de sport suivant une ou plusieurs des revendications 1 à 8, caractérisée en ce que les élévations (14, 16; 28, 30) renferment de préférence un matériau amortisseur, par exemple du polyuréthanne ou du caoutchouc durci.

10. Chaussure de sport suivant une ou plusieurs des revendications 1 à 9, caractérisée en ce que les élévations (14, 16, 28, 30) sont formées comme des poches, dans lesquelles sont insérables de préférence des noyaux échangeables (34), les manchons enveloppes (36) des poches étant constitués du même matériau que le matériau supérieur initial (10) de la chaussure, de préférence en cuir.

11. Chaussure de sport suivant la revendication 10, caractérisée en ce que les manchons enveloppes (36) sont formés solidaires dans le matériau supérieur (10) de la chaussure.

12. Chaussure de sport suivant la revendication 10, caractérisée en ce que les manchons enveloppes (36) sont cousus sur le matériau supérieur (10) de la chaussure.

13. Chaussure de sport suivant une ou plusieurs des revendications 1 à 12, caractérisée en ce que le laçage (38) dans la zone du cou-de-pied(12) est disposé à l'intérieur des élévations (14, 16).

14. Chaussure de sport suivant une ou plusieurs des revendications 1 à 10, caractérisée en ce que le laçage (38) dans la zone du cou-de-pied(12) est disposé à l'extérieur des élévations (14, 16) ou à l'intérieur et à l'extérieur des élévations (14, 16).

15. Chaussure de sport suivant la revendication 14, caractérisée en ce que le laçage (38) dans la zone du cou-de-pied(12) passe dans les entailles (32) ou entre les boutons.

16. Chaussure de sport suivant une ou plusieurs des revendications 1 à 15, caractérisée en ce que la lisière du laçage dans la zone du cou-de-pied ne fait pas saillie sur la zone du cou-de-pied et n'est donc pas rabattable pour éviter la création d'une couche glissante par une partie de la lisière en saillie sur la zone du cou-de-pied.
